# EUROPÄISCHE PATENTSCHRIFT

(11) **EP 0 036 442 B1**
(45) Veröffentlichungstag und Bekanntmachung des Hinweises auf die Patenterteilung: **24.10.1984**
(21) Anmeldenummer: 80106944.4
(22) Anmeldetag: 11.11.1980
(51) Int. Cl.: H01Q 1/44, H04B 1/08

(54) **Sender/Empfänger mit Antenne**
Transceiver with antenna
Emetteur-récepteur avec antenne

(30) Priorität: 22.03.1980 DE 3011160
(43) Veröffentlichungstag der Anmeldung: 30.09.1981
(73) Patentinhaber: ROBERT BOSCH GMBH, 70442 Stuttgart (DE)
(72) Erfinder: Schmidt-Tychsen, Gert Dipl. Kaufmann, D-1000 Berlin 19 (DE)
(74) Vertreter: Schmidt, Hans-Ekhardt

## Beschreibung

### Stand der Technik

Die Erfindung geht von einem Sende/Empfänger nach der Gattung des Patentanspruchs 1 aus.

Aus den «Patents Abstracts of Japan», Bd. 3, Nr. 96, 15. August 1979, Seite 71 E 130, ist ein Funkgerät bekannt, das einen länglichen Schutzdeckel aufweist, der in einer ersten Stellung eine die Bedienungselemente tragenden Stirnseite des Funkgerätegehäuses bedeckt und in einer zweiten durch paralleles Verschieben zu der genannten Stirnseite erreichten Stellung als Antenne wirkt. Weiterhin sind Funkgeräte bekannt, bei denen eine Antenne durch eine in einem Uhrarmband eingesetzte Ferritantenne (DE-B-1416084), durch eine in einem Tragriemen untergebrachte Antenne (DE-U-1807959) oder durch Teile des Funkgerätegehäuses (DE-B-2153827) gebildet wird.

### Vorteile der Erfindung

Der erfindungsgemässe Sender/Empfänger mit einer Antenne entsprechend den kennzeichnenden Merkmalen des Patentanspruchs 1 hat demgegenüber den Vorteil, dass als Antenne ein ohnehin am Empfänger vorhandenes Element, nämlich der zur Halterung des Empfängers in der Jackentasche vorgesehene Clip, verwendet wird. Hierdurch ist keine zusätzliche Antenne mehr erforderlich; damit werden die Herstellungskosten des Empfängers gesenkt.

Durch die in den Unteransprüchen aufgeführten Massnahmen sind vorteilhafte Weiterbildungen der im Hauptanspruch angegebenen Antenne möglich. So ist es besonders vorteilhaft, dass der Clip erst in seiner hochgeklappten Arbeitsstellung mit dem Antennenausgang verbunden wird und dabei gleichzeitig eine Schaltfunktion, beispielsweise zur Aktivschaltung der Sendetaste, ausübt.

### Zeichnung

Die Erfindung ist in der Zeichnung dargestellt und in der nachfolgenden Beschreibung nähererläutert. Es zeigen:
Fig. 1a bis 1c eine erste Ausführungsform einer erfindungsgemässen Antenne in mehreren Betriebsstellungen;
Fig. 2a bis 2c eine zweite Ausführungsform einer erfindungsgemässen Antenne in mehreren Betriebsstellungen.

### Beschreibung der Ausführungsbeispiele

In Fig. 1a ist mit 11 ein tragbarer Personenruf-Senderempfänger bezeichnet, der einen an sich bekannten Clip 10 aufweist, der in seiner Ruhestellung elastisch am Empfänger 11 anliegt. Der Clip 10 dient dazu, den Empfänger 11 in der Jakkentasche oder dergleichen des Benutzers zu halten. Der Clip 10 ist über ein Gelenk 12 mit dem Empfänger 11 verbunden, wobei ein in der Zeichnung nicht dargestellter Nocken mit einer Feder die Rückstellkraft des Clips 10 erzeugt. Wie in Fig. 1 b dargestellt, kann der Clip 10 jedoch gegen diese Federkraft ausgelenkt werden und gelangt, wie in Fig. 1c dargestellt, hochgeklappt in seine Arbeitsstellung als Antenne. In dieser Stellung gelangt der Clip 10 nämlich in Kontakt mit einem Antennenanschluss 13 des Senderempfängers 11 und kann nun als Sende/Empfangsantenne verwendet werden. In einer vorteilhaften Ausgestaltung der Erfindung bewirkt ein Hochklappen des Clips 10 entsprechend Fig. 1 c gleichzeitig die Betätigung eines weiteren elektrischen Kontaktes, der vorzugsweise eine Aktivschaltung der Sendetaste des Empfängers 11 bewirkt. Auf diese Weise wird sichergestellt, dass die Sendetaste nur bei hochgeklapptem Clip 10, das heisst bei betriebsbereiter Antenne, möglich ist. Selbstverständlich ist es möglich, bei der Formgebung des Clips 10 dessen Funktion als Antenne derart zu berücksichtigen, dass der Clip 10 beispielsweise die Funktion einer Verlängerungsspule zur Erzielung einer günstigeren HF-Abstrahlung erhält.

Andererseits ist es selbstverständlich, insbesondere bei Handsprechfunkgeräten, möglich, die Ruhestellung des Clips für den Empfang zu nutzen, indem erfindungsgemäss der Clip 10 in Ruhestellung an einen in der Zeichnung nicht dargestellten Antenneneingang des Empfängers 11 angeschlossen wird und weiterhin einen Kontakt in Ruhestellung schliesst, der eine Aktivschaltung der Empfangsbereitschaft bewirkt.

Während bei dem Ausführungsbeispiel entsprechend den Fig. 1 bis 1 der Clip 10 wenigstens näherungsweise die Form eines schmalen Federelementes hat, ist in den Fig. 2a bis 2c eine weitere Ausführungsform einer erfindungsgemässen Antenne dargestellt, bei der auf einem Empfänger 14 ein Clip 15 angeordnet ist, der die Gestalt einer flächigen Feder hat. Die Umschwenkung des Clips 15 entsprechend den Fig. 2b und 2c erfolgt dabei nicht senkrecht zur Rückwand des Empfängers 14, sondern in derselben Ebene. Ansonsten ist die Funktion des Clips 15 einerseits als Halteelement in Ruhestellung und andererseits als Antenne in Arbeitsstellung dieselbe, wobei in bevorzugter Ausgestaltung der Erfindung auch beim Clip 15 die Kontaktierung mit einem Antennenausgang in der Arbeitsstellung und die Betätigung des weiteren Kontaktes vorgesehen ist.

## Patentansprüche

1. Sender/Empfänger mit Antenne, insbesondere tragbarer Personenrufempfänger mit Quittungssender, dadurch gekennzeichnet, dass die Antenne als Clip (10) ausgebildet ist, der in seiner Ruhestellung federnd am Gehäuse des Gerätes (11) anliegt und zur Halterung des Gerätes in Jakkentaschen oder dergleichen dient und in eine Arbeitsstellung hochklappbar ist, und dass der Clip in seiner Ruhestellung in elektrischen Kontakt mit einem Antennenanschluss (13) des Sendes/Empfängers und in seiner Ruhestellung in elektrischen Kontakt mit einem Antennenanschluss des Empfängers gelangt.

2. Sender/Empfänger mit Antenne nach Anspruch 1, dadurch gekennzeichnet, dass der Clip (10) in seiner Arbeitsstellung einen weiteren Kontakt schliesst, der vorzugsweise eine Aktivschaltung der Sendetaste des Senders bewirkt.

3. Sender/Empfänger mit Antenne nach Anspruch 1 oder 2, dadurch gekennzeichnet, dass der Clip (10) in seiner Ruhestellung einen weiteren Kontakt schliesst, der vorzugsweise eine Aktivschaltung der Empfangsbereitschaft des Empfängers (11) bewirkt.

## Claims

1. A transceiver having an antenna, particularly a portable personal call receiver having an acknowledgement transmitter, characterised in that the antenna is in the form of a clip (10) which, when in its normal position, abuts resiliently against the housing of the device (11) and serves to hold the device in jacket pockets or the like and can be swung up into an operating position, and that the clip, when in its operating position, is in electrical contact with an antenna terminal (13) of the transmitter and, when in its normal position, comes into electrical contact with an antenna terminal of the receiver.

2. A transceiver having an antenna as claimed in claim 1, characterised in that the clip (10) when in its operating position closes a further contact which preferably activates the transmitting key of the transmitter.

3. A transceiver having an antenna as claimed in claim 1 or 2, characterised in that the clip (10) when in its normal position closes a further contact which preferably switches the receiver (11) into a receiving mode.

## Revendications

1. Appareil radio émetteur-récepteur avec antenne, notamment récepteur portatif d'appel de particuliers avec émetteur de réponse, caractérisé en ce que l'antenne est constituée par une agrafe (10) qui, dans sa position de repos, est appliquée élastiquement contre le boîtier de l'appareil (11) et sert alors au maintien de l'appareil dans une poche de vêtement ou analogue, et qui peut être rabattue vers le haut en position de travail, l'agrafe parvenant, dans cette position de travail, en contact électrique avec un raccord de branchement d'antenne (13) de l'appareil émet- teur/récepteur, et, dans sa position de repos, en contact électrique avec un raccord d'antenne du récepteur.

2. Appareil radio émetteur-récepteur avec antenne suivant la revendication 1, caractérisé en ce que l'agrafe (10) dans sa position de travail, ferme un autre contact qui provoque, par exemple, la connexion active de la touche émettrice de l'émetteur.

3. Appareil radio émetteur-récepteur avec antenne suivant l'une des revendications 1 ou 2, caractérisé en ce que l'agrafe (10) dans sa position de repos, ferme un autre contact qui provoque, par exemple, la connexion active de préparation du récepteur (11) pour une réception.
